# EUROPÄISCHE PATENTSCHRIFT

(11) **EP 0 396 967 B1**
(45) Veröffentlichungstag und Bekanntmachung des Hinweises auf die Patenterteilung: **11.01.1995**
(21) Anmeldenummer: 90107958.2
(22) Anmeldetag: 26.04.1990
(51) Int. Cl.: B65C 1/04, B65B 61/18, B65D 75/58

(54) **Verfahren und Vorrichtung zum Herstellen von Folien-Verpackungen**
Process and device for making packages from sheet
Procédé et dispositif pour la fabrication d'emballage fait d'une feuille

(30) Priorität: 10.05.1989 DE 3915192
(43) Veröffentlichungstag der Anmeldung: 14.11.1990
(62) Teilanmeldung aus: 91118886.0
(73) Patentinhaber: Focke & Co. (GmbH & Co.), 27283 Verden (DE)
(72) Erfinder: Focke, Heinz, D-27283 Verden (DE)
(74) Vertreter: Bolte, Erich, Dipl.-Ing.

(56) Entgegenhaltungen:
- EP-A- 0 286 541
- DE-A- 1 913 593
- FR-A- 2 427 987

## Beschreibung

Die Erfindung betrifft ein Verfahren zum Herstellen von Verpackungen, insbesondere Folien-Verpackungen für Papier-Taschentücher, mit einer einen außen aufliegenden Klebestreifen oder ein Klebeetikett aufweisenden Öffnungshilfe, wobei die Klebeetiketten bzw. die Klebestreifen von einer vorzugsweise eine einseitige Kleberbeschichtung aufweisenden Materialbahn abgetrennt werden, deren Breite mindestens der Abmessung von zwei nebeneinanderliegenden Klebeetiketten bzw. Klebestreifen entspricht und wobei jeweils paarweise positionsgerecht einander gegenüberliegende, in zwei Reihen zugeförderte Verpackungen gleichzeitig mit einem Klebeetikett bzw. Klebestreifen versehen werden.

Weiterhin betrifft die Erfindung eine Vorrichtung zum Herstellen von Klebeetiketten bzw. Klebestreifen und Anbringen derselben an einer Verpackung, gemäß dem Oberbegriff des unabhängigen Vorrichtungsanspruchs.

Papier-Taschentücher werden üblicherweise in quaderförmigen Verpackungen aus sehr dünnen Kunststoff-Folien angeboten. Eine derartige Verpackung enthält üblicherweise zehn gefaltete Papier-Taschentücher.

Seit einiger Zeit sind die Folien-Verpackungen mit Aufreißhilfen ausgestattet, und zwar überwiegend in wiederverschließbarer Ausführung. Bei einer besonders verbreiteten Folien-Verpackung dieser Art ist im Bereich einer großflächigen Vorderwand der Verpackung eine durch Perforationslinien begrenzte Aufreißlasche angeordnet. Diese erstreckt sich in Richtung zu einer oberen, kleinflächigen Stirnwand. Ein Endbereich der zungenförmigen Aufreißlasche ist mit einem Klebestreifen versehen, der mit einem klebefreien Griffende von der Vorderwand abgezogen werden kann unter Mitnahme der Aufreißlasche. Dadurch wird eine obere Entnahmeöffnung für die Taschentücher frei, siehe beispielsweise die DE-U-7 934 619.

Es sind auch andere Ausführungsformen derartiger Folien-Verpackungen bekannt, z.B. mit einer einen Klebestreifen aufweisenden, wiederverschließbaren Aufreißhilfe im Bereich einer der langgestreckten Seitenwände der Verpackung.

Die Erfindung befaßt sich mit der Herstellung solcher oder ähnlicher Verpackungen. Aus der DE-A-1 913 593 ist es bekannt, Etiketten paarweise auf einem Trägerband zwei nebeneinanderliegenden Reihen von Packungen zuzuführen. Die vorgefertigten Etiketten werden vom Trägerband abgenommen und auf die Verpackungen aufgeklebt. Dieser Stand der Technik entspricht dem Oberbegriff der Ansprüche 1 und 9.

Die der Erfindung zugrundeliegende Aufgabe besteht darin, Klebestreifen bzw. Klebeetiketten für die Aufreißhilfe der genannten Verpackungen materialsparend herzustellen sowie in leistungsfähiger Weise an der Verpackung anzubringen, so daß diese kostengünstig gefertigt werden können. Zur Lösung dieser Aufgabe ist das erfindungsgemäße Verfahren dadurch gekennzeichnet, daß Klebeetiketten bzw. Klebestreifen in doppelter Größe bzw. Breite - Doppeletiketten bzw. Doppelstreifen - von der Materialbahn abgetrennt, auf zwei einander zugekehrten Verpackungen aufgelegt und sodann unter Bildung der einzelnen Klebeetiketten bzw. Klebestreifen durchtrennt werden. Erst danach werden die Doppelstreifen bzw. Doppeletiketten in ihre Endposition an der Verpackung gefaltet, nämlich durch Umfalten eines Streifenüberstands bzw. eines Etikettenüberstands in die Ebene der angrenzenden Stirnwand bzw. Seitenwand.

Die erfindungsgemäße Vorrichtung ist gekennzeichnet durch ein zwischen den Verpackungen angeordnetes Trennmesser, durch das doppelt breite Klebestreifen bzw. Klebeetiketten auf den paarweise zugeförderten Verpackungen durchtrennbar sind. Werden die Packungen der beiden Packungsreihen bei gleichgerichteter Relativstellung gefördert, sind darüber hinaus Einrichtungen vorgesehen, durch die die Verpackungen der einen Packungsreihe um 180° oder um 90° - bei Anordnung der Aufreißhilfe an einer Seite - gedreht werden, so daß die Verpackungen der beiden Packungsreihen mit den Stirnwänden oder Seitenwänden einander zugekehrt sind.

Eine nach dem erfindungsgemäßen Verfahren hergestellte Verpackung ist im Bereich der Öffnungshilfe so ausgebildet, daß ein sich annähernd über die volle Breite der Vorderwand erstreckendes Klebeetikett mit einem Etikettenüberstand in die Ebene der Stirnwand fortgesetzt und mit dieser durch Verklebung in einem etwa der halben Fläche der Stirnwand entsprechenden Bereich verbunden ist. Durch diese Anordnung des Klebeetiketts wird eine erhöhte Stabilität der Verpackung im Bereich der Aufreißhilfe erreicht.

Weitere Merkmale der Erfindung betreffen das Herstellungsverfahren für die Verpackung bzw. die Aufreißhilfe und die Ausgestaltung der Vorrichtung.

Ausführungsbeispiele für die Herstellung der Klebestreifen bzw. Klebeetiketten und für die Vorrichtung werden nachfolgend anhand der Zeichnungen näher erläutert. Es zeigen:
- Fig. 1: eine Folien-Verpackung für Papier-Taschentücher mit Aufreißhilfe in perspektivischer Darstellung,
- Fig. 2: einen Abschnitt einer Folienbahn zur Bildung von Zuschnitten für eine Verpackung gemäß Fig. 1,
- Fig. 3: eine andere Ausführung einer Folien-Verpackung für Papier-Taschentücher, ebenfalls in perspektivischer Darstellung,
- Fig. 4: eine Materialbahn zur Bildung von (doppelt breiten) Klebeetiketten im Grundriß,
- Fig. 5: ein doppelt breites Klebeetikett (Doppeletikett),
- Fig. 6: Einzelheiten einer Vorrichtung zum Herstellen und Anbringen von (Doppeletiketten) in perspektivischer, vereinfachter Darstellung,
- Fig. 7: die Einzelheiten der Vorrichtung gemäß Fig. 6 in schematischer Seitenansicht,
- Fig. 8: eine Materialbahn für die Herstellung von doppelt breiten Klebestreifen (Doppelstreifen),
- Fig. 9: eine Vorrichtung zum Herstellen und Anbringen von doppelt breiten Klebestreifen an Verpackungen in perspektivischer Darstellung.

In Fig. 1 ist eine Verpackung dargestellt, die aus sehr dünner Folie (z. B. 30 ) bestehen kann. Die Verpackung ist insbesondere für die Aufnahme eines Stapels von gefalteten Papier-Taschentüchern geeignet.

Die Verpackung wird aus einem rechteckigen Zuschnitt 20 gefertigt, der in Fig. 2 als Abschnitt einer fortlaufenden Folienbahn 21 gezeigt ist. Der Zuschnitt 20 ist für die Bildung einer Vorderwand 22, einer Rückwand 23, einer zwischen diesen angeordneten Seitenwand 24 sowie einander überdeckender und miteinander durch Siegeln verbundener Seitenwandlappen 25, 26 bestimmt. An die freien Seiten der vorgenannten Packungswandungen schließen Faltlappen an zur Bildung einer oberen Stirnwand 27 sowie einer entsprechenden Bodenwand 28 an. Die betreffenden Faltlappen sind äußere und innere Längslappen 29, 30 sowie Seitenlappen 31, 32. Bei dem Ausführungsbeispiel der Fig. 1 ist die Stirnwand 27 - und entsprechend die Bodenwand 28 - so ausgebildet, daß zuerst die Seitenlappen 31, 32 nach innen gegen den Packungsinhalt und sodann die Längslappen 30 und 29 gefaltet werden, wobei letztere eine trapezförmige Gestalt erhalten.

Die Verpackung ist im Bereich der Vorderwand 22 mit einer Aufreißhilfe versehen. Durch eine im vorliegenden Falle bogenförmige Perforationslinie 33 ist eine Aufreißlasche 34 begrenzt, die in einem der Stirnwand 27 zugekehrten Bereich der Vorderwand 22 gebildet ist. Die Perforationslinie 33 verläuft bis zu einer zwischen Vorderwand 22 und Stirnwand 27 gebildeten Kante, nämlich einer Vorderkante 35. Diese ist zugleich Schwenkachse für die Aufreißlasche 34 bei Öffnungs- und Schließbewegungen derselben. Die Perforationslinien 33 enden mit Abstand von vorderen, aufrechten Seitenkanten 36, 37 und zugleich von den zwischen Vorderwand 22 und Stirnwand 27 gebildeten Vorderecken 38, 39.

Die Aufreißlasche 34 wird durch ein außen angebrachtes Klebeetikett 40 betätigt, welches vorzugsweise aus einer etwas dickeren Folie mit einseitig angebrachter Beschichtung eines Dauerklebers besteht.

Das Klebeetikett 40 ist bei dem Ausführungsbeispiel der Fig. 1 und 2 in besonderer Weise ausgebildet, bemessen und angeordnet. Wie ersichtlich, hat das Klebeetikett 40 größere Abmessungen in Längs- und Querrichtung als die Aufreißlasche 34. Das hier ebenfalls im unteren Bereich bogenförmige Klebeetikett 40 erstreckt sich im Bereich der Vorderwand 22 mit einer an die bogenförmige Kontur anschließenden geradlinigen Begrenzungskante 41 (annährend) bis an die Seitenkanten 36, 37 der Vorderwand 22. Diese ist demnach in einem der Stirnwand 27 zugekehrten Bereich über nahezu die volle Breite durch das Klebeetikett 40 überdeckt.

Ein Anschlußstück 42 des Klebeetiketts 40 erstreckt sich in gleicher Breite, also in rechteckiger Gestaltung, in der Ebene der Stirnwand 27 und ist durch Verkleben mit dieser verbunden. Das Anschlußstück 42 ist so bemessen, daß es annährend die halbe Fläche der Stirnwand 27 außen bedeckt und sich im Bereich des äußeren Längslappens 29 sowie der Seitenlappen 31 und 32 erstreckt. Der Bereich der Aufreißlasche und insbesondere der belastete Bereich der Stirnwand 27 werden durch das Klebeetikett 40 und insbesondere durch dessen Anschlußstück 42 stabilisiert. Dieses bleibt auch bei den Öffnungs- und Schließbewegungen in der Verklebungsstellung mit der Stirnwand 27.

An einem unteren Bereich außerhalb der Aufreißlasche 34 ist das Klebeetikett mit einem kleberfreien Griffende 43 versehen. Dieses wird dadurch gebildet, daß auf der mit Kleber versehenen Seite des Klebeetiketts 40 ein nicht klebendes Streifenmaterial aufgeklebt ist.

Bei der in Fig. 3 gezeigten Ausführung einer (Folien-)Verpackung ist die Aufreißhilfe im Bereich einer Seitenwand 44 der Verpackung angebracht, die durch Verkleben der beiden Längslappen 29, 30 entsteht. Der äußere Längslappen 29 ist zugleich eine Öffnungslasche als Teil des Längslappens 29 mit seitlicher Begrenzung durch Trennschnitte 46.

Ein länglicher, rechteckiger Klebestreifen 47 aus einer Folie mit einseitiger Kleberbeschichtung erstreckt sich hier mit einem Schenkel im Bereich der Seitenwand 44 unter Verbindung mit der Öffnungslasche 45 und mit einem weiteren Schenkel im Bereich der Vorderwand 22. Am freien Ende des Klebestreifens 47 im Bereich der Vorderwand 22 ist ein kleberfreies Griffende 50 in analoger Weise zu dem Ausführungsbeispiel der Fig. 1 und 2 gebildet.

In Fig. 4 bis 7 werden Einzelheiten eines Verfahrens und einer Vorrichtung dargestellt, die für die Herstellung von Packungen gemäß Fig. 1 und 2 - aber auch von anderen Verpackungen mit Aufreißhilfe - besonders geeignet sind. Wie ersichtlich, werden quaderförmige (Folien-)Verpackungen 51 in zwei parallelen Packungsreihen 52, 53 von einer Verpackungsmaschine, einem Speicher oder dergleichen kommend zugefördert. Bei dem hier gewählten Ausführungsbeispiel sind die Verpackungen 21 der beiden Packungsreihen 52, 53 nach dem Herstellungsprozeß gleichgerichtet. Für das gleichzeitige Anbringen von Klebeetiketten 40 an jeweils zwei paarweise benachbarten Verpackungen 51 der Packungsreihen 52 und 53 müssen die Verpackungen 51 einer Verpackungsreihe - bei dem gezeigten Ausführungsbeispiel der Verpackungsreihe 53 - um 180° gedreht werden, so daß die Verpackungen 51 der beiden Verpackungsreihen 52, 53 mit ihren Stirnwänden 27 einander zugekehrt sind. Die Vorderwände 22 sind nach oben gerichtet.

In deratiger Relativstellung werden die Packungsreihen 52, 53 in eine Etikettenstation 54 (kontinuierlich) gefördert. In dieser werden jeweils doppelt breite Klebeetiketten, also Doppeletiketten 55, gleichzeitig auf je zwei zueinander benachbarte Verpackungen 51 der Packungsreihen 52, 53 aufgelegt. Die Packungsreihen 52, 53 sind zu diesem Zweck in einem solchen Abstand voneinander angeordnet, daß das Doppeletikett 55 positionsgerecht auf beiden Verpackungen 51 angebracht, nämlich mit dem jeweils der Vorderwand 22 zugeordneten Teil auf diese aufgelegt werden kann. In einer Zwischenposition liegt demnach das Doppeletikett 55 auf den Vorderwänden 22 der paarweise benachbarten Verpackungen 51 auf und verbindet diese miteinander. Der zur Bildung des Anschlußstücks 42 dienende Teil der (herzustellenden) einzelnen Klebeetiketten 40 liegt als verbindende Brücke frei zwischen den beiden Verpackungen 51.

Im Zuge des Weitertransports der Paare von Verpackungen 51 werden die Doppeletiketten 51 durch einen Trennschnitt 56 (Fig. 5) in der Mittelebene zwischen den beiden Verpackungen 51 durchtrennt unter Bildung von zwei separaten Klebeetiketten 40.

Die an der Vorderkante 35 über die Vorderwand 22 hinwegstehenden Bereiche der Klebeetiketten 40, nämlich die Anschlußstücke 42 derselben, werden sodann in die (vertikale) Ebene der Stirnwand 27 umgefaltet und mit dieser verklebt. Damit sind jeweils gleichzeitig zwei Verpackungen 51 in der Ausführung gemäß Fig. 1 hergestellt.

Die Doppeletiketten 55 werden im Bereich der Etikettenstation 54 von einer entsprechend dimensionierten, also mindestens doppelt breiten Materialbahn 57 aus Folienmaterial abgetrennt. Die einseitig mit einem Kleber versehene Materialbahn 57 ist zu einer Bobine 58 gewickelt. Die Materialbahn 57 wird von dieser fortlaufend, kontinuierlich abgezogen und über Umlenkwalzen 59, 60 an den Umfang einer Übertragungswalze 61 herangefördert. Diese ist mit ihrer Mantelfläche unmittelbar oberhalb der Verpackungen 51 bzw. Packungsreihen 52, 53 angeordnet, derart, daß auf dem Mantel der Übertragungswalze 61 gebildete Klebeetiketten 40 bzw. Klebestreifen 47 oder Doppeletiketten 55 auf die nach oben gerichtete Seite der Verpackungen 51 übertragen werden, und zwar während der Transportbewegung derselben.

Einzelne Klebeetiketten 40, Klebestreifen 47 oder Doppeletiketten 55 werden im Bereich der Übertragungswalze 61 durch Stanzungen aus der Materialbahn 57 gefertigt. Zu diesem Zweck ist der Übertragungswalze 61 eine Schneidwalze 62 zugeordnet. Diese ist auf dem Umfang mit vorstehenden Messern 63 versehen, die in einer den herzustellenden Klebeetiketten, Klebestreifen oder Doppeletiketten entsprechenden Kontur angeordnet sind. Durch die Schneidwalze 62 können einzelne Klebeetiketten 40 bzw. Klebestreifen 47 - paarweise - hergestellt werden oder Doppeletiketten 55, und zwar durch Anlage der Schneidwalze 62 bzw. der Messer 63 an der Mantelfläche der Übertragungswalze 61 bzw. an der auf dieser ablaufenden Materialbahn 57.

Bei dem bevorzugten Ausführungsbeispiel gemäß Fig. 6, 7 und 8 werden jeweils Doppeletiketten 55 aus der Materialbahn 57 ausgestanzt. Die Breite der Materialbahn 57 ist dabei so gewählt, daß seitliche Abfallstreifen 64 als Rückstand auf der Übertragungswalze 61 zurückbleiben. Diese Abfallstreifen 64 werden bei der gezeigten Vorrichtung durch Aufwickeln auf eine Abfallbobine 65 gesammelt und so ohne Beeinträchtigung des Fertigungsvorgangs beseitigt.

Die Doppeletiketten 55 werden nacheinander und kontinuierlich auf die paarweise zugeführten Verpackungen der Packungsreihen 52, 53 aufgelegt. Diese sind dabei mit ihren Stirnwänden 27 einander zugekehrt und in einen solchen Abstand voneinander angeordnet, daß die oben beschriebene Anbringung des Doppeletiketts 55 an der Oberseite der beiden Verpackungen 51 gewährleistet ist.

Im Anschluß an die Anbringung des Doppeletiketts 55 an den beiden Verpackungen 51 erfolgt der Trennschnitt 56 in der Mitte des Doppeletiketts 55 zwischen den beiden Verpackungen 51, und zwar durch ein ortsfestes, umlaufendes, scheibenförmiges Trennmesser 66.

Die Verpackungen 51 werden danach ununterbrochen weitergefördert, bei dem gezeigten Ausführungsbeispiel unter Beibehaltung der Relativstellung. Die über die Vorderwand 22 der Verpackungen 51 hinwegstehenden Anschlußstücke 42 der nach dem Trennschnitt gebildeten Klebeetiketten 40 werden gemeinsam umgefaltet nach unten in die Ebene der Stirnwand 27. Zu diesem Zweck ist in der Bewegungsbahn der Packungsreihen 52, 53 zwischen diesen ein ortsfestes Faltorgan vorgesehen. Dieses ist bei dem gezeigten Ausführungsbeispiel als rotierende Faltscheibe 67 ausgebildet. Die Gestalt der Faltscheibe 67 ist an den Faltvorgang angepaßt, nämlich doppelkonisch. Schräg gerichtete, beidseitig angeordnete Faltflächen 68 erfassen den Überstand, nämlich das Anschlußstück 42 und bewegen dieses abwärts, bis ein ebener Flachteil 69 der Faltscheibe 67 aufgrund der Relativstellung das umgefaltet Anschlußstück 42 an die Stirnwand 27 andrückt. Die Verpackungen 51 sind nun auch in bezug auf die Aufreißhilfe fertiggestellt.

Das an den Klebeetiketten 40 angebrachte Griffende 43 wird aus einem Materialstreifen 70 aus Papier, Folie oder dergleichen gefertigt und auf die klebende Seite des Klebeetiketts 40 anfgebracht. Der Materialstreifen 70 wird von einer Materialrolle 71 fortlaufend abgezogen. Der Materialstreifen 70 ist bei dem vorliegenden Ausführungsbeispiel in doppelter Breite ausgeführt und wird während des Transports mittig durchtrennt, und zwar durch ein Schneidmesser 72. Die beiden so entstehenden Teilstreifen 73, 74 werden auf Abstand voneinander gefördert und zwar durch Anlage am Umfang einer Umlenkwalze 75. Der gebildete Abstand ist auf die erwünschte Relatiylage der Teilstreifen 73, 74 an der Materialbahn 57 ausgerichtet. Die Teilstreifen 73, 74 werden am Rand der Materialbahn 57 fortlaufend an diese angedrückt, und zwar auf der mit Kleber versehenen Seite. Die Teilstreifen 73, 74 werden so fest mit den Randbereichen der Materialbahn 57 verbunden. Die Relativlage der Teilstreifen 73, 74 ist derart, daß beim Stanzen bzw. Schneiden der Klebeetiketten 40 bzw. Doppeletiketten 55 die Griffenden 50 am vorgesehenen Ende bzw. Rand der Klebeetiketten 44 gebildet sind. Beim Stanzvorgang entstehender Materialabfall im Bereich der Teilstreifen 73, 74 wird mit dem Abfallstreifen 64 abgefördert.

Das beschriebene Verfahren sowie die Vorrichtungen sind in analoger Weise auch zur Herstellung und Anbringung von bei vielen Verpackungen üblichen Klebestreifen 47 geeignet (Fig. 8 und 9). Verfahren und Vorrichtung zum Herstellen und Anbringen derartiger Klebestreifen 47 sind in analoger Weise zu den bereits beschriebenen Ausführungsbeispielen ausgebildet. Gleiche Teile der Vorrichtung sind deshalb in Fig. 9 mit den Bezugsziffern der vorangehenden Ausführungsbeispiele versehen.

Die Klebestreifen 47 werden entsprechend den beschriebenen Ausführungsbeispielen in doppelter Breite durch Abtrennen von der Materialbahn 57 hergestellt werden unter Bildung von doppelt langen Klebestreifen - Doppelstreifen 79 -. Bei der Herstellung von Doppelstreifen 79, wie in Fig. 8 gezeigt, werden diese auf paarweise zugeführte Verpackungen aufgelegt und sodann mittig durchtrennt, im vorliegenden Falle durch das Trennmesser 66. Es wird dadurch ein überstehender Schenkel 48 der Klebestreifen 47 gebildet, der in der ebenfalls bereits beschriebenen Weise hier durch ein als Faltscheibe 67 ausgebildetes Faltorgan nach unten umgefaltet wird. Das Ausführungsbeispiel der Fig. 9 zeigt die Herstellung von Verpackungen gemäß Fig. 3, bei der der Aufreißstreifen sich mit dem Schenkel 49 im Bereich der Vorderwand 42 und mit dem Schenkel 48 im Bereich der langgestreckten Seitenwand 44 erfaßt.

Die Verpackungen 51 werden zu diesem Zweck mit ihren Längsachsen in Förderrichtung weisend in zwei parallelen Packungsreihen 52, 53 gefördert. Aufgrund der abweichenden Relativstellung bei der Zuförderung der Verpackungen 51 werden diese in beiden Packungsreihen 52, 53 um 90° gedreht, so daß die Seitenwände einander zugekehrt sind. Die Drehung der Verpackungen 51 wird hier - wie auch bei den beschriebenen Ausführungsbeispielen - durch mit Saugluft beaufschlagbare Drehkolben 80 bewirkt, die oberhalb der Packungsreihen 52, 53 angeordnet und drehbar angetrieben sind.

Aufgrund der geringen Breite der Klebestreifen 47 bzw. Doppelstreifen 79 ist eine Schneidwalze 81 abweichend von der Schneidwalze 62 der beschriebenen Ausführungsbeispiele ausgebildet, nämlich mit mehreren, längs des Umfangs in gleichen Abständen angeordneten, achsparallel gerichteten Schneidmessern 82. Durch diese wird infolge Anlage an der Übertragungswalze 61 jeweils ein Doppelstreifen 79 von der Materialbahn 57 abgetrennt.

## Patentansprüche

1. Verfahren zum Herstellen von Verpackungen, insbesondere Folienverpackungen für Papier-Taschentücher, mit einer einen außen aufliegenden Klebestreifen (47) oder ein Klebeetikett (40) aufweisenden Öffnungshilfe, wobei die Klebeetiketten (40) bzw. die Klebestreifen (47) von einer vorzugsweise eine einseitige Kleberbeschichtung aufweisenden Materialbahn (57) abgetrennt werden, deren Breite mindestens der Abmessung von zwei nebeneinanderliegenden Klebeetiketten (40) bzw. Klebestreifen (47) entspricht und wobei jeweils paarweise positionsgerecht einander gegenüberliegende, in zwei Reihen (52, 53) zugeförderte Verpackungen (51) gleichzeitig mit einem Klebeetikett (40) bzw. Klebestreifen (47) versehen werden, **dadurch gekennzeichnet,** daß Klebeetiketten bzw. Klebestreifen in doppelter Größe bzw. Breite - Doppeletiketten (55) bzw. Doppelstreifen (79) - von der Materialbahn (57) abgetrennt, auf zwei einander zugekehrten Verpackungen (51) aufgelegt und sodann unter Bildung der einzelnen Klebeetiketten (40) bzw. Klebestreifen (47) durchtrennt werden.

2. Verfahren nach Anspruch 1, dadurch gekennzeichnet, daß die Verpackungen (51), auf denen die Etiketten (40, 55) bzw. Streifen (47, 79) zu liegen kommen, mit ihren Stirnwänden (24) bzw. Seitenwänden (44) einander zugekehrt liegen.

3. Verfahren nach Anspruch 1 oder 2, dadurch gekennzeichnet, daß die Verpackungen (51) paarweise kontinuierlich mit Abstand voneinander gefördert werden und insbesondere die Doppeletiketten (55) bzw. Doppelstreifen (79) nach dem Auflegen auf zwei benachbarte Verpackungen (51) im Bereich zwischen den Verpackungen (51) durchtrennt und so gebildete Etikettenüberstände bzw. Streifenüberstände jeweils gegen eine angrenzende Stirnwand (27) oder Seitenwand (44) umgefaltet werden.

4. Verfahren nach Anspruch 1 sowie einem oder mehreren der weiteren Ansprüche, dadurch gekennzeichnet, daß zur Bildung eines klebefreien Griffendes (43) der Klebeetiketten (40) bzw. Klebestreifen (47) die Materialbahn (57) auf der mit Kleber beschichteten Seite an beiden Rändern mit durchlaufendem Abdeckstreifen (Teilstreifen 73, 74) versehen wird und diese bei der Bildung der Klebeetiketten (40) bzw. Klebestreifen (47) mit durchtrennt werden.

5. Verfahren nach Anspruch 1 sowie einem oder mehreren der weiteren Ansprüche, dadurch gekennzeichnet, daß Doppeletiketten (40) mit geringerer Breite als die Materialbahn (57) aus dieser mit Griffende (43) ausgestanzt werden und daß dadurch entstehende seitliche Abfallstreifen (64) durch Aufwickeln gesammelt werden.

6. Verfahren nach Anspruch 4 sowie einem oder mehreren der weiteren Ansprüche, dadurch gekennzeichnet, daß die Abdeckstreifen (Teilstreifen 73, 74) zur Bildung der Griffenden (43) von einem doppelt breiten Materialstreifen (70) durch mittiges Schneiden gebildet und anschließend divergierend geführt werden in eine erforderliche Relativstellung zum Aufbringen auf Randbereiche der Materialbahn (57).

7. Verfahren nach Anspruch 1 sowie einem oder mehreren der weiteren Ansprüche, dadurch gekennzeichnet, daß bei zweibahniger Zuförderung der Verpackungen (51) die Verpackungen einer Packungsreihe (52) um 180° gedreht werden, derart, daß benachbarte Verpackungen der Packungsreihen (52, 53) mit den Stirwänden (27) einander zugekehrt sind.

8. Verfahren nach Anspruch 1 sowie einem oder mehreren der weiteren Ansprüche, dadurch gekennzeichnet, daß zum Anbringen von insbesondere Klebestreifen (47) im Bereich von Vorderwand (22) und Seitenwand (44) die in zwei Reihen (Packungsreihen 52, 53) zugeführten Verpackungen (51) jeweils um 90° gedreht werden, derart, daß diese mit den Seitenwänden (44) einander zugekehrt sind.

9. Vorrichtung zum Herstellen von Klebeetiketten (40) bzw. Klebestreifen (47) und Anbringen derselben an einer Verpackung, insbesondere einer Folienverpackung für Papier-Taschentücher, wobei die Verpackungen (51) in zwei Reihen (52, 53) einer Etikettenstation (54) zum Anbringen der Klebeetiketten (40) bzw. Klebestreifen (47) zuführbar sind und wobei jeweils gleichzeitig zwei Klebeetiketten (40) bzw. Klebestreifen (47) durch Abtrennen von einer entsprechend dimensionierten, doppeltbreiten Materialbahn (57) mit vorzugsweise einseitiger Kleberbeschichtung herstellbar und mittels einer Übertragungswalze (61) auf die Oberseite bzw. Vorderwand (22) von zwei der jeweils paarweise geförderten Verpackungen (51) übertragbar sind, gekennzeichnet durch ein zwischen den Verpackungen (51) angeordnetes Trennmesser (66), durch das doppeltbreite Klebestreifen (79) bzw. Klebeetiketten (55) auf den paarweise zugeförderten Verpackungen (51) durchtrennbar sind.

10. Vorrichtung nach Anspruch 9, gekennzeichnet durch eine mit der Übertragungswalze (61) zusammenwirkende Schneidwalze (62, 81) zum Abtrennen der Klebeetiketten (40) bzw. Klebestreifen (47) von der Materialbahn (57) bzw. von den Teilbahnen (77, 78).

11. Vorrichtung nach Anspruch 9 oder 10, dadurch gekennzeichnet, daß zum Herstellen von klebefreien Griffenden (43) an den Klebeetiketten (40) bzw. Klebestreifen (47) ein klebstofffreier Materialstreifen (Teilstreifen 73, 74) den Rändern der Materialbahn (57) zuführbar und mit der die Kleberschicht aufweisenden Seite derselben verbindbar ist, wobei ein doppelt breiter Materialstreifen (70) in der Längsmitte durchtrennbar und jeweils Teilstreifen (73, 74) den Rändern der Materialbahn (57) zuführbar sind.

12. Vorrichtung nach Anspruch 9 sowie einem oder mehreren der weiteren Ansprüche, dadurch gekennzeichnet, daß bei der Herstellung der Klebeetiketten (40) bzw. Klebestreifen (47) anfallende Abfallstreifen (64) der Materialbahn (57) auf eine Rolle (Abfallbobine 65) aufwickelbar sind.

13. Vorrichtung nach Anspruch 9 sowie einem oder mehreren der weiteren Ansprüche, dadurch gekennzeichnet, daß im Bereich zwischen den Packungsreihen (52, 53) wenigstens ein Faltorgan (Faltscheibe 67) angeordnet ist zum Umfalten der über die Packungen (51) hinwegragenden Teile der Klebeetiketten (40) bzw. Klebestreifen (47) (Anschlußstücke 42 bzw. Schenkel 48).

## Claims

1. Process for the production of packs, especially film packs for paper handkerchiefs, with an opening aid having an adhesive strip (47) or an adhesive label (40) resting on the outside, the adhesive labels (40) or the adhesive strips (47) being severed from a web of material (57) which preferably has a one-sided adhesive coating and the width of which corresponds at least to the dimension of two adhesive labels (40) or adhesive strips (47) lying next to one another, and packs (51) located respectively opposite one another in pairs in the correct position and fed in two rows (52, 53) being equipped simultaneously with an adhesive label (40) or adhesive strip (47), characterized in that adhesive labels or adhesive strips of double size or width, namely double labels (55) or double strips (79), are severed from the web of material (57), are laid onto two packs (51) facing one another and are then severed to form the individual adhesive labels (40) or adhesive strips (47).

2. Process according to Claim 1, characterized in that the packs (51) on which the labels (40, 55) or strips (47, 79) come to rest have their end walls (24) or side walls (44) facing one another.

3. Process according to Claim 1 or 2, characterized in that the packs (51) are conveyed continuously at a distance from one another in pairs, and especially the double labels (55) or double strips (79), after being laid onto two adjacent packs (51), are severed in the region between the packs (51), and label projections or strip projections so formed are respectively folded round against an adjoining end wall (27) or side wall (44).

4. Process according to Claim 1, or one or more of the further claims, characterized in that, to form an adhesive-free gripping end (43) of the adhesive labels (40) or adhesive strips (47), the web of material (57) is equipped at the two edges with a continuous covering strip (part strips 73, 74) on the side coated with adhesive, and these are also severed during the formation of the adhesive labels (40) or adhesive strips (47).

5. Process according to Claim 1 or one or more of the further claims, characterized in that double labels (40) of a width smaller than that of the web of material (57) are punched out of this, together with a gripping end (43), and in that lateral waste strips (64) obtained thereby are collected by winding-up.

6. Process according to Claim 4 or one or more of the further claims, characterized in that to form the gripping ends (43), the covering strips (part strips 73, 74) are formed by central cutting from a material strip (70) of double width and are subsequently guided in a divergent manner into a relative position necessary for attachment to edge regions of the web of material (57).

7. Process according to Claim 1 or one or more of the further claims, characterized in that, with a two-track feed of the packs (51), the packs of one pack row (52) are rotated through 180°, in such a way that adjacent packs of the pack rows (52, 53) have their end walls (27) facing one another.

8. Process according to Claim 1 or one or more of the further claims, characterized in that, for attaching especially adhesive strips (47) in the region of the front wall (22) and side wall (44), the packs (51) fed in two rows (pack rows 52, 53) are respectively rotated through 90°, in such a way that they have their side walls (44) facing one another.

9. Apparatus for the production of adhesive labels (40) or adhesive strips (47) and for the attachment of these on a pack, especially a film pack for paper handkerchiefs, the packs (51) being feedable in two rows (52, 53) to a label station (54) for attaching the adhesive labels (40) or adhesive strips (47), and two adhesive labels (40) or adhesive strips (47) at a time being able to be produced simultaneously, with a preferably one-sided adhesive coating, by severing from an appropriately dimensioned, double-width web of material (57) and being able to be transferred by means of a transfer roller (61) on to the top side or front wall (22) of two of the packs (51) respectively conveyed in pairs, characterized by a severing knife (66) arranged between the packs (51), by means of which double-width adhesive strips (79) or adhesive labels (55) on the packs (51) fed in pairs can be severed.

10. Apparatus according to Claim 9, characterized by a cutting roller (62, 81) cooperating with the transfer roller (61) for severing the adhesive labels (40) or adhesive strips (47) from the web of material (57) or from the part webs (77, 78).

11. Apparatus according to Claim 9 or 10, characterized in that, to produce adhesive-free gripping ends (43) on the adhesive labels (40) or adhesive strips (47), an adhesive-free material strip (part strips 73, 74) can be fed to the edges of the web of material (57) and can be connected to the side of the latter having the adhesive layer, a material strip (70) of double width being severable in the longitudinal centre and part strips (73, 74) being feedable respectively to the edges of the web of material (57).

12. Apparatus according to Claim 9 or one or more of the further claims, characterized in that waste strips (64) of the web of material (57) which occur during the production of the adhesive labels (40) or adhesive strips (47) can be wound up on to a roll (waste reel 65).

13. Apparatus according to Claim 9 or one or more of the further claims, characterized in that at least one folding member (folding disc 67) is arranged in the region between the pack rows (52, 53), for folding round those parts of the adhesive labels (40) or adhesive strips (47) projecting beyond the packs (51) (connecting pieces 42 or legs 48).

## Revendications

1. Procédé de fabrication d'emballages, en particulier d'emballages en feuille pour mouchoirs en papier, avec une aide à l'ouverture présentant des bandes adhésives (47) ou bien une étiquette adhésive (40), placées extérieurement, les étiquettes adhésives (40) ou les bandes adhésives (47) étant séparées d'une bande de matériau (57) présentant, de préférence, un revêtement adhésif monoface et dont la largeur correspond au moins à la dimension de deux étiquettes adhésives (40) ou bande adhésives (47) situées l'une à côté de l'autre et les emballages (51), chaque fois amenés par paires, en position déterminée l'un par rapport à l'autre, en deux rangées (52, 53) étant simultanément pourvu d'une étiquette adhésive (40) ou d'une bande adhésive, caractérisé en ce que les étiquettes adhésives ou les bandes adhésives sont séparées de la bande de matériau (57), en taille ou largeur double - double étiquette adhésive (55) ou double bande (79) -, placées sur deux emballages (51) tournés l'un vers l'autre puis séparées, en constituant les étiquettes adhésives (40) ou les bandes adhésives (47) individuelles.

2. Procédé selon la revendication 1, caractérisé en ce que les emballages (51) sur lesquels les étiquettes (40, 55) ou les bandes (47, 79) viennent se placer, sont tournés l'un vers l'autre par leur paroi frontale (24) ou leur paroi latérale (44).

3. Procédé selon la revendication 1 ou la revendication 2, caractérisé en ce que les emballages (51) sont transportés par paires, en continu, à distance l'un de l'autre et en particulier les étiquettes doubles (55) ou les bandes doubles (79) étant séparées, après pose sur deux emballages (51) voisins, la séparation se faisant dans la zone située entre les emballages (51), et les saillants d'étiquettes, ou les saillants de bande ainsi constitués étant chacun repliés contre une paroi frontale (27) ou une paroi latérale (44) limitrophe.

4. Procédé selon la revendication 1, ainsi qu'une ou plusieurs des autres revendications, caractérisé en ce que, pour constituer une extrémité de saisie (43) exempte d'adhésif, des étiquettes adhésives (40) ou des bandes adhésives (47), la bande de matériau (57) est pourvue sur la face recouverte d'adhésif, sur les deux bords, de bandes de recouvrement (bandes partielles 73, 74) continues et celles-ci étant séparées conjointement lors de la formation des étiquettes adhésives (40) ou des bandes adhésives (47).

5. Procédé selon la revendication 1, ainsi qu'une ou plusieurs des autres revendications, caractérisé en ce que des étiquettes doubles (40) à largeur moindre que celle de la bande de matériau (57) sont obtenues par estampage à partir de cette bande de matériau, en étant dotées d'une extrémité de saisie (43) et les bandes de déchets (64) latérales produites alors étant collectées par enroulement.

6. Procédé selon la revendication 4, ainsi qu'une ou plusieurs des autres revendications, caractérisé en ce que les bandes de recouvrement (bandes partielles 73, 74) sont, pour former l'extrémité de saisie (43), formées par coupe médiane à partir d'une bande de matériau (70) de largeur double, puis sont orientées de façon à diverger, pour être finalement amenées, dans la position relative nécessaire, sur les zones marginales de la bande de matériau (57).

7. Procédé selon la revendication 1 ou une ou plusieurs des autres revendications, caractérisé en ce que, lors de l'amenée sur deux bandes des emballages (51), les emballages d'une rangée d'emballages (52) sont tournés de 180° C, de manière que des emballages voisins des rangées d'emballages (52, 53) soit tournés l'un vers l'autre par les parois frontales (27).

8. Procédé selon la revendication 1, ainsi qu'une ou plusieurs des autres revendications, caractérisé en ce que, pour appliquer en particulier des bandes adhésives (47), dans la zone de la paroi avant (22) et de la paroi latérale (44), les emballages (51) amenés en deux rangées (rangées d'emballages 52, 53) sont chacun tournés de 90° C, de manière que ces emballages soient tournés l'un vers l'autre par les parois latérales (44).

9. Dispositif de fabrication d'étiquettes adhésives (40) ou de bande adhésive (47) et application de celles-ci sur un emballage, en particulier un emballage en feuille pour mouchoirs en papier, les emballages (51) étant susceptibles d'être amenés en deux rangées (52, 53) à un poste d'étiquetage (54) pour appliquer les étiquettes adhésives (40) ou les bandes adhésives (47), et où, chaque fois simultanément, deux étiquettes adhésives (40) ou bandes adhésives (47) peuvent être fabriquées par séparation à partir d'une bande de matériau (57) de largeur double, aux dimensions correspondantes, avec, de préférence, un revêtement adhésif monoface, et sont susceptibles d'être transmises, au moyen d'un rouleau de transfert (61), à une face supérieure ou une paroi avant (22) de deux emballages (51) transportés chaque fois par paires, caractérisé par une lame de séparation (66), disposée entre les emballages (51) et au moyen de laquelle les bandes adhésives (79) ou étiquettes adhésives (55) de largeur double peuvent être séparées, sur les emballages (51) transportés par paire.

10. Dispositif selon la revendication 9, caractérisé par un rouleau de découpage (62, 81) coopérant avec le rouleau de transfert (61) pour séparer les étiquettes adhésives (40) ou les bandes adhésives (47) de la bande de matériau (57) ou des bandes partielles (77, 78).

11. Dispositif selon la revendication 9 ou 10, caractérisé en ce que, pour fabriquer des extrémités de saisie (43) exemptes d'adhésif, sur les étiquettes adhésives (40) ou les bandes adhésives (47), une bande de matériau (bandes partielles 73, 74) exempte d'adhésif peut être amenée aux bords de la bande de matériau (57) et être reliée à la face présentant la couche adhésive de celle-ci, une bande de matériau (70) de largeur double pouvant être séparée dans l'axe longitudinal et chaque bande partielle (73, 74) être amenée aux bords de la bande de matériau (57).

12. Dispositif selon la revendication 9, ainsi qu'une ou plusieurs des autres revendications, caractérisé en ce que les bandes de déchets (44) de bandes de matériau (57), ayant été produites lors de la fabrication des étiquettes adhésives (40) ou des bandes adhésives (47), sont susceptibles d'être enroulées sur un rouleau (bobine de déchets 65).

13. Dispositif selon la revendication 9 ainsi qu'une ou plusieurs des autres revendications, caractérisé en ce que dans la zone située dans les rangées d'emballage (52, 53), au moins un organe de pliage (disque de pliage 67) est disposé pour replier les parties d'étiquettes adhésives (40) ou de bandes adhésives (47) (morceaux de raccordement 42 ou branches 48) se projetant au-dessus des emballages (51).
